# EUROPÄISCHE PATENTSCHRIFT

(11) **EP 4 298 381 B1**
(45) Veröffentlichungstag und Bekanntmachung des Hinweises auf die Patenterteilung: **09.07.2025**
(21) Anmeldenummer: 22713411.1
(22) Anmeldetag: 10.03.2022
(51) Int. Cl.: F22B 1/00, F22G 5/12, F23C 6/04, F23D 14/32

(54) **VERBRENNUNGSEINRICHTUNG ZUR VERBRENNUNG VON WASSERSTOFF UND VERFAHREN ZUR DURCHFÜHRUNG DER VERBRENNUNG**
COMBUSTION DEVICE FOR COMBUSTION OF HYDROGEN AND METHOD FOR CARRYING OUT THE COMBUSTION
DISPOSITIF DE COMBUSTION D'HYDROGÈNE ET PROCÉDÉ DE MISE EN OUVRE DE LA COMBUSTION

(30) Priorität: 30.04.2021 EP 21171394
(43) Veröffentlichungstag der Anmeldung: 03.01.2024
(73) Patentinhaber: Siemens Energy Global GmbH & Co. KG, 81739 München (DE)
(72) Erfinder: FIOLITAKIS, Andreas, 51147 Köln (DE); PRIES, Michael, 51147 Köln (DE); AX, Holger, 51147 Köln (DE); BURGARD, Tobias Florian, 02826 Görlitz (DE)
(86) Internationale Anmeldenummer: PCT/EP2022/056210
(87) Internationale Veröffentlichungsnummer: WO 2022/228766

(56) Entgegenhaltungen:
- WO-A1-97/31184
- US-A- 4 474 140

## Beschreibung

Die Erfindung betrifft eine Verbrennungseinrichtung sowie ein Verfahren zur Verbrennung von Wasserstoff mit Sauerstoff. Derartige Verbrennungseinrichtungen werden unter anderem bei Kraftwerken eingesetzt, bei denen mittels Dampfturbinen Generatoren zur Stromerzeugung angetrieben werden. Hierbei wird mit der Verbrennungseinrichtung eine Dampfkapazität bereitgestellt. Insbesondere wird durch die Möglichkeit einer effizienten Nutzung von Wasserstoff die Nachhaltigkeit bei der Energieerzeugung verbessert.

Hierzu offenbart beispielsweise die EP0452839B1 eine typische Verbrennungseinrichtung, welche zunächst die Form eines Zylinders aufweist. Dabei wird am stromauf-seitigen Ende Wasserstoff und Sauerstoff zugeführt, welcher im Verbrennungsraum der Verbrennungseinrichtung verbrennt. Der entstehende Dampf wird stromab-seitig abgeführt und steht somit beispielsweise der Dampfturbine zur Verfügung.

Ein bekanntes Problem bei der Verbrennung von Wasserstoff mit Sauerstoff sind die extrem hohen Verbrennungstemperaturen. Dieses führt ohne geeignete Gegenmaßnahmen zur umgehenden Schädigung der Verbrennungseinrichtung. Unter anderem werden die bekannten Ausführungen nahezu ausschließlich zur kurzfristigen Überbrückung bei geforderten Leistungsspitzen oder bei einer unzureichenden anfänglichen Versorgung mit Dampf eingesetzt.

Um eine hinreichende Lebensdauer der Verbrennungseinrichtung zu gewährleisten wird in der Regel vorgeschlagen, die Wandung der Verbrennungseinrichtung besonders zu kühlen. Bei der oben genannten Ausführung wird hierzu ein doppelwandiger Zylinder eingesetzt, wobei auf der Innenseite ein Rohrbündel angeordnet ist. Speisewasser wird hierbei durch das Rohrbündel geleitet und nach einer Umlenkung durch den doppelwandigen Zylinder in den Verbrennungsraum eingedüst. Nachteilig bei dieser Ausführung ist, dass das Speisewasser unmittelbar in die Verbrennungszone eingedüst wird. Dieses führt zu einer gewissen Unwägbarkeit, ob eine vollständige Verbrennung des Wasserstoffs erfolgt, ohne dass es einer überschüssigen Zufuhr von Sauerstoff bedarf. Weiterhin führt diese Ausführung zu einer kritischen Prozessführung dahingehend, dass bereits bei einer kurzfristigen Mangelversorgung des Speisewassers eine Schädigung der Verbrennungseinrichtung zu erwarten ist.

Aus der DE112018000670T5 ist eine Ausführung einer Verbrennungseinrichtung bekannt, bei dem einem Brenner Sauerstoff und Wasserstoff zugeführt wird. Hierbei ist der Brenner in einem Strömungskanal derart angeordnet, dass der durch die Verbrennung entstehende heiße Dampf mittig den Strömungskanal durchströmt. Um nun einen vorteilhaften Schutz der Verbrennungseinrichtung zu erreichen, wird dem Strömungskanal kalter Dampf zugeführt. Ähnlich wie bei einer Strömungspumpe wird dabei der kalte Dampf vom heißen, durch die Verbrennung entstehenden Dampf mitgerissen. Somit umgibt der kalte Dampf den heißen Dampf, wobei mit zunehmender Strecke sich der kalte Dampf mit dem heißen Dampf vermischt und sich eine mittlere, für die eingesetzten Materialien unkritische Temperatur einstellt.

Nachteilig bei dieser Ausführung ist, dass aufgrund des Effekts der Strahlpumpe eine sehr große Menge an kaltem Dampf im Verhältnis zum erzeugten heißen Dampf erforderlich ist. Weiterhin ist in dieser Ausführung eine optimale Verfahrensführung schwierig einstellbar, da der Verbrennungsprozess und der Zustand des Brenners im Grunde nur theoretisch ermittelt werden kann.

Weiterhin ist aus der WO9731184A1 eine Verbrennungseinrichtung zu Verbrennung von Wasserstoff mit den Merkmalen des Oberbegriffs des ersten Anspruchs bekannt. Hierbei wird vorgeschlagen, die Verbrennung über mehrere Stufen vorzunehmen. Dabei wird in einer ersten Stufe Sauerstoff im Überschuss zugeführt, so dass der zugleich zugeführte Wasserstoff vollständig verbrennt. Der Sauerstoffüberschuss führt zu einer Absenkung der sich ergebenden Temperatur in der ersten Verbrennung im Vergleich zu einer stöchiometrischen Verbrennung auf ein akzeptables Maß. Um nun jedoch eine weitere Verbrennung zu ermöglichen, wird zunächst über eine Turbine eine Leistungsabnahme sowie eine Kühlung des Verbrennungsproduktes aus dem bei der Verbrennung gebildeten Wassers und verbleibenden Sauerstoffs erreicht. Diese Schritte der Vertrennung und Leistungsabnahme über eine Turbine werden im Folgenden wiederholt.

Wenngleich die vorherige Ausführung eine Verbrennung von Wasserstoff ermöglicht, bei der eine Überschreitung der zulässigen Materialtemperaturen vermieden wird, so erfordert die Lösung einen hohen Installationsaufwand mit den jeweils zwischen den Stufen angeordneten Turbinen.

Aufgabe der vorliegenden Erfindung ist daher eine Verbrennung von Wasserstoff mit Sauerstoff zu ermöglichen, bei der eine vorteilhafte kontrollierte Verfahrensführung möglich ist und bei der eine hohe Lebensdauer der Verbrennungseinrichtung gewährleistet werden kann und insbesondere dennoch in der Bauweise einfach gestaltet werden kann.

Die gestellte Aufgabe wird durch eine Verbrennungseinrichtung nach der Lehre des Anspruchs 1 gelöst. Eine Energieerzeugungseinrichtung ist im Anspruch 4 angegeben. Ein Verfahren zu Lösung der Aufgabe ist im Anspruch 5 angegeben. Vorteilhafte Ausführungsformen sind Gegenstand der Unteransprüche.

Im Gegensatz zu den üblichen Konzepten zur Verbrennung von Wasserstoff beruht das neue erfindungsgemäße Konzept auf der gestuften Verbrennung, wobei bis auf die letzte Stufe einer der beiden Reaktionspartner im überschüssigen Maße vorhanden ist.

Hierzu ist es erforderlich, dass die Verbrennungseinrichtung zur Verbrennung der beiden Reaktionspartner Wasserstoff und Sauerstoff mehrere Reaktionsabschnitte aufweist. Jeder Reaktionsabschnitt umfasst hierbei einen Verbrennungsraum und einen sich daran anschließenden Übergangsabschnitt.

Im jeweiligen Verbrennungsraum findet im Betrieb der Verbrennungseinrichtung bestimmungsgemäß die Verbrennung der beiden Reaktionspartner statt. Bevorzugt weist hierzu der Verbrennungsraum eine rohrförmige Gestalt auf, bei der auf der stromaufwärtigen Seite die Reaktionspartner zugeführt werden. Weitere bekannte Ausführungen anderer Verbrennungsräume können ebenso angewendet werden. So kann beispielsweise vorgesehen sein, dass ein Reaktionspartner durch eine Seitenwandung zugeführt wird. In jedem Fall muss naheliegend der Verbrennungsraum derart ausgeführt werden, dass die bei der Verbrennung auftretenden Temperaturen zu keiner Schädigung am Verbrennungsraum führen. Der Verbrennungsraum ist naheliegend auf der stromabwärtigen Seite offen auszuführen, um den Austritt des erzeugten Wasserdampfes und gegebenenfalls unverbrannten Anteils des ersten Reaktionspartners zu gewährleisten.

Der Übergangsabschnitt ist erfindungsgemäß ebenso als ein offener Kanal ausgeführt. Im Gegensatz zu anderen bekannten gestuften Verbrennungen wird hier auf die Ausleitung von Energie zwischen den Stufen, beispielsweise durch Turbinen, im Wesentlichen verzichtet.

Die Formgebung des Übergangsabschnitts ist hierbei unerheblich, wobei bevorzugt ebenso eine zum Verbrennungsraum analoge, vorzugsweise rohrförmige Gestalt gewählt wird. Dabei verbindet der Übergangsabschnitt einen vorhergehenden Verbrennungsraum mit einem nachfolgenden Verbrennungsraum (außer naheliegend beim, dem letzten Verbrennungsraum nachfolgenden Übergangsabschnitt). Somit stellt der Übergangsabschnitt einen freien Strömungsquerschnitt zwischen den Verbrennungsräumen bereit. Diesbezüglich ist es unerheblich, ob beispielsweise statische Elemente zur Verwirbelung im Übergangsabschnitt angeordnet sind.

Um eine Verbrennung zu ermöglichen ist zunächst eine erste Versorgungseinrichtung erforderlich, von der der erste Reaktionspartner zugeführt werden kann.

Weiterhin bedarf es einer zweiten Versorgungseinrichtung, von der der zweite Reaktionspartner zugeführt werden kann.

Ist der erste Reaktionspartner Wasserstoff so wird von der zweiten Versorgungseinrichtung Sauerstoff zugeführt und umgekehrt ist der erste Reaktionspartner Sauerstoff so wird von der zweiten Versorgungseinrichtung Wasserstoff zugeführt.

Um eine unerlässliche Kühlung zu ermöglichen ist eine Wasserversorgung vorgesehen, von der ein Kühlmedium zur Verfügung gestellt werden kann. Hierbei kann vorgesehen sein, das flüssiges Wasser oder kalter Dampf geliefert wird. Ebenso ist es möglich, dass von der Wasserversorgung getrennt flüssiges Wasser und kalter Dampf oder ein Gemisch aus flüssigem Wasser und kaltem Dampf zur Verfügung gestellt wird.

Der erste Reaktionsabschnitt mit dem ersten Verbrennungsraum weist zumindest eine auf der stromaufwärtigen Seite angeordnete Einspritzdüse auf. Durch die Einspritzdüse wird im Betrieb der Verbrennungseinrichtung der erste Reaktionspartner, d.h. Wasserstoff oder Sauerstoff, in den ersten Verbrennungsraum eingebracht. Naheliegend ist eine Verbindung von der ersten Versorgungseinrichtung zur Einspritzdüse erforderlich.

Weiterhin weist der erste Verbrennungsraum auf der stromaufwärtigen Seite zumindest eine Einspritzungsöffnung auf, durch die der zweite Reaktionspartner, d.h. Sauerstoff oder Wasserstoff, in den ersten Verbrennungsraum eingebracht wird. Naheliegend bedarf es hierzu einer Verbindung von der zweiten Versorgungseinrichtung zur Einspritzöffnung.

Weiterhin ist vorgesehen, dass während oder im Anschluss an die erste Verbrennung ein Kühlmedium zugeführt wird. Hierzu befindet sich am ersten Verbrennungsraum und/oder am ersten Übergangsabschnitt zumindest ein erster Wassereinlass, über den das entsprechende Kühlmedium zugeführt werden kann.

Weiterhin erforderlich ist ein zweiter Reaktionsabschnitt mit einem zweiten Verbrennungsraum, welcher sich an den ersten Übergangsabschnitt anschließt. Gleichfalls ist auf der stromaufwärtigen Seite des zweiten Verbrennungsraums zumindest eine zweite Einspritzöffnung zur erneuten Zufuhr des zweiten Reaktionspartners vorhanden. Naheliegend bedarf es gleichfalls einer Verbindung von der zweiten Versorgungseinrichtung zu dieser Einspritzöffnung.

Stromab des zweiten Verbrennungsraums befindet sich der zweite Übergangsabschnitt des zweiten Reaktionsabschnitts.

Erfindungsgemäß ist hierbei vorgesehen, dass auch am zweiten Verbrennungsraum und/oder am zweiten Übergangsabschnitt zumindest ein Wassereinlass vorhanden ist, durch den wiederum ein Kühlmedium zugeführt werden kann.

Weiterhin ist zumindest ein dritter Reaktionsabschnitt mit einem dritten Verbrennungsraum erforderlich. Dieser schließt sich analog an den zweiten Übergangsabschnitt an. Gleichfalls ist auf der stromaufwärtigen Seite des dritten Verbrennungsraums zumindest eine Einspritzöffnung zur wiederholten Zufuhr des zweiten Reaktionspartners vorhanden.

Stromab des dritten Verbrennungsraums befindet sich analog der dritte Übergangsabschnitt des dritten Reaktionsabschnitts.

Weiterhin ist es erfindungsgemäß erforderlich, dass auch am dritten Verbrennungsraum oder am dritten Übergangsabschnitt zumindest ein Wassereinlass vorhanden ist, durch den wiederum ein Kühlmedium zugeführt werden kann.

Zur Verbrennung von Wasserstoff in der Verbrennungseinrichtung ist vorgesehen, dass einer der beiden Reaktionspartner, durch die zumindest eine Einspritzdüse und der andere Reaktionspartner durch die Einspritzöffnungen in die Verbrennungsräume der gestuften Reaktionsabschnitte eingebracht werden. Wesentlich hierbei ist es, dass der erste Reaktionspartner außer bei der abschließenden Verbrennung im letzten Verbrennungsraum immer im überschüssigen Maße vorhanden ist. D.h. es wird bewusst eine von der stöchiometrischen Menge abweichende größere Menge des ersten Reaktionspartners zugeführt.

Entsprechend wird in den ersten Verbrennungsraum durch die Einspritzöffnung der zweite Reaktionspartner und durch die Einspritzdüse zumindest die 1,5-fache der für eine stöchiometrische Verbrennung erforderliche Menge eingebracht. D.h. im Gegensatz zum ersten Reaktionspartner wird vom zweiten Reaktionspartner nur ein für eine vollständige Verbrennung unzureichender Anteil in den ersten Verbrennungsraum eingebracht.

Entsprechend der eigentlichen Zweckbestimmung, d.h. der Erzeugung von heißem Dampf, erfolgt im ersten Verbrennungsraum eine Verbrennung von Wasserstoff mit Sauerstoff, wobei folglich heißer Dampf gebildet wird. Gegenüber üblichen Verfahren findet jedoch im ersten Reaktionsabschnitt nur eine anteilige Verbrennung des ersten Reaktionspartners statt. Aufgrund des ungleichen Verhältnisses bleibt hierbei zwangsläufig ein Anteil des ersten Reaktionspartners übrig.

Um bei einer erneuten Verbrennung im nachfolgenden Reaktionsabschnitt eine sukzessive Steigerung der Temperatur zu vermeiden, wird im ersten Reaktionsabschnitt wahlweise in den Verbrennungsraum oder den sich anschließenden Übergangsabschnitt oder sowohl in den Verbrennungsraum als auch in den Übergangsabschnitt das Kühlmedium durch den zumindest einen Wassereinlass zugeführt. Beim Kühlmedium kann es sich hierbei um flüssiges Wasser oder kaltem Dampf handeln. Ebenso kann vorgesehen sein, dass zugleich flüssiges Wasser und kalter Dampf über eine oder getrennte Wasseröffnungen zugeführt werden.

Durch die Mischung des heißen durch die Verbrennung gebildeten Dampf und dem Kühlmedium entsteht ein Dampf mittlerer Temperatur. Somit verlässt am Ausgang des ersten Übergangsabschnitts ein Gemisch aus Dampf mittlerer Temperatur und dem verbleibenden unverbrannten Anteil des ersten Reaktionspartners den ersten Übergangsabschnitt.

Handelt es sich beim ersten Reaktionspartner, welcher zu Beginn überschüssig zugeführt wird, um Wasserstoff so bildet Sauerstoff den zweiten Reaktionspartner. Folglich besteht das Gemisch am Ausgang des Übergangsabschnitts aus Dampf und Wasserstoff. Ist hingegen der erste Reaktionspartner Sauerstoff, so ist entsprechend Wasserstoff der zweite Reaktionspartner und somit das Gemisch am Ausgang des Übergangsabschnitts eine Mischung aus Dampf und Sauerstoff.

Entsprechend dem erfindungsgemäßen Konzept wiederholt sich der Verbrennungsvorgang in den weiteren Reaktionsabschnitten. Hierzu erfolgt jeweils die Zufuhr des zweiten Reaktionspartners in der für die jeweilige Verbrennung vorgesehenen Menge durch die jeweiligen Einspritzöffnungen. Weiterhin ist es für das erfindungsgemäße Konzept notwendig, dass in den weiteren Reaktionsabschnitten jeweils erneut ein Kühlmedium über die Wassereinlässe zugeführt wird, damit eine zulässige Ausgangstemperatur am Ausgang des jeweiligen Reaktionsabschnitts nicht überschritten wird.

Ob die Zufuhr des ersten Reaktionspartners erforderlich ist, hängt insbesondere von der aus dem vorhergehenden Reaktionsabschnitt verbleibend zugeführten Menge ab. Sofern diese bereits hinreichend ist, erfolgt keine weitere Zufuhr des ersten Reaktionspartners im entsprechenden Reaktionsabschnitt.

Dabei hängt die jeweilige Zufuhr bzw. deren Notwendigkeit weiterhin davon ab, wie hoch im jeweiligen, aber nicht dem letzten Reaktionsabschnitt der Überschuss des ersten Reaktionspartners sein soll. Zumindest ist, wenn erforderlich, soviel des ersten Reaktionspartners durch zumindest eine entsprechende Einspritzdüse zuzuführen, dass zumindest die 1,5-fache der für eine stöchiometrische Verbrennung erforderliche Menge im jeweiligen (außer dem letzten) Verbrennungsraum vorhanden ist.

Hierbei ist darauf hinzuweisen, dass sich die 1,5-fache Menge des ersten Reaktionspartners relativ auf den zweiten Reaktionspartner auf die beiden Bestandteile Wasserstoff und Sauerstoff bezieht, wobei der weiterhin vorhandene Anteil an Wasser bzw. Wasserdampf nicht berücksichtigt wird.

Zu beachten ist, dass im letzten Reaktionsabschnitt eine stöchiometrische Verbrennung anzustreben ist. Insofern ist eine angepasste Zufuhr - sofern erforderlich - des ersten Reaktionspartners in den letzten Verbrennungsraum in angepasster Menge vorzunehmen.

Durch die jeweils erneute Zufuhr des zweiten Reaktionspartners bei Vorhandensein des ersten Reaktionspartners in den jeweiligen Verbrennungsraum führt bei hinreichenden Randbedingungen naheliegend zu einer erneuten Verbrennung von Wasserstoff mit Sauerstoff und somit zur erneuten Bildung von heißem Dampf.

Wenngleich bis auf den letzte Verbrennungsvorgang bei jeder erneuten Verbrennung ein Anteil des ersten Reaktionspartners verbleibt (wobei der zweite Reaktionspartner jeweils im Wesentlichen vollständig verbrannt wird) so erhöht sich der Anteil des Dampfes im gebildeten Gemisch am Ausgang des jeweiligen Übergangsabschnitts.

Unabhängig von der Anzahl der vorhandenen Reaktionsabschnitte ist vorgesehen, dass die Zufuhr der durch die Einspritzdüse zugeführte Menge des ersten Reaktionspartners und die Zufuhr der durch die Einspritzöffnungen zugeführte Menge des zweiten Reaktionspartners in die einzelnen Reaktionsabschnitte der Verbrennungseinrichtung derart bemessen ist, dass bis auf den letzten Reaktionsabschnitt nach jeder Verbrennung in den jeweiligen Verbrennungsräumen ein relevanter Anteil des ersten Reaktionspartners für den jeweils nachfolgenden Reaktionsabschnitt verbleibt.

Grundgedanke der Erfindung ist die Reduktion der Verbrennungstemperatur durch die reduzierte Zufuhr des zweiten Reaktionspartners und somit einer Änderung des Mischungsverhältnisses abweichend von der Stöchiometrie - abgesehen von der Verbrennung im Verbrennungsraum des letzten Reaktionsabschnitts. D.h. die Verbrennung erfolgt nicht wie bisher stöchiometrisch in einer einzigen Stufe, sondern es wird über zumindest zwei Reaktionsabschnitten hinweg eine nicht-stöchiometrische Verbrennung durchgeführt.

Dabei können die Verbrennungsprozesse in den der letzten Verbrennung vorhergehenden Reaktionsabschnitten entweder mit einem Oxidatorüberschuss (d.h. "mager") oder mit einem Brennstoffüberschuss (d.h. "fett") betrieben werden. In der ersten Alternative ist naheliegend der erste Reaktionspartner Sauerstoff und der zweite Reaktionspartner Wasserstoff. In der zweiten Alternative ist der erste Reaktionspartner Wasserstoff und der zweite Reaktionspartner Sauerstoff.

Entsprechend wird in einer ersten vorteilhaften Verfahrensweise Wasserstoff als erster Reaktionspartner gewählt, welcher bis zum letzten Verbrennungsprozess im Überschuss vorhanden ist. Demgegenüber wird jeweils in jeden Verbrennungsraum diejenige für die dort stattfindende Verbrennung vorgesehene Menge an Sauerstoff zugeführt.

Alternativ wird in einer zweiten vorteilhaften Verfahrensweise Sauerstoff als erster Reaktionspartner gewählt, welcher analog bis zum letzten Verbrennungsprozess im Überschuss vorhanden ist. Hier wird jeweils in jeden Verbrennungsraum diejenige für die dort stattfindende Verbrennung vorgesehene Menge an Wasserstoff zugeführt.

Regulär wurde bisher immer unmittelbar eine stöchiometrische Verbrennung angestrebt. Zur Verhinderung einer thermischen Schädigung der Verbrennungseinrichtung war hierzu eine erhebliche Kühlung notwendig.

Demgegenüber wird durch die erfindungsgemäße Verbrennungseinrichtung mit einer mehrstufigen Teilverbrennung sowohl eine Beschränkung der bei der Verbrennung entstehenden Temperaturen erreicht als auch eine optimale Steuerung der Verbrennung ohne einen erheblichen Bedarf an einem Kühlmedium ermöglicht, so dass im Ergebnis eine besonders vorteilhafte Verbrennung von Wasserstoff erfolgt.

Dabei ist es unvermindert das Ziel, dass im letzten Reaktionsabschnitt eine vollständige Verbrennung des Wasserstoffs bei stöchiometrischer Verbrennung erfolgt.

Mit der über die mehreren Reaktionsabschnitte hinweg erfolgenden Verbrennung von Wasserstoff und Sauerstoff zu Dampf sowie der Zufuhr eines Kühlmediums und somit der weiteren Zufuhr oder Bildung von Dampf nimmt naheliegend in jedem weiteren Verbrennungsraum der Anteil des zu verbrennenden Wasserstoffs und Sauerstoffs an der Gesamtmenge (mit dem Dampf und dem überschüssigen Anteil des ersten Reaktionspartners) sukzessive ab.

Dabei ist es vorteilhaft, wenn der überschüssige Anteil des ersten Reaktionspartners am Anfang des Prozesses größer ist und über die Reaktionsabschnitte hinweg sukzessive abnimmt.

Entsprechend ist es vorteilhaft, wenn die Zufuhr des ersten Reaktionspartners und die Zufuhr des zweiten Reaktionspartners in den ersten Verbrennungsraum derart eingestellt wird, dass im Verbrennungsraum zumindest die 3-fache Menge des ersten Reaktionspartners vorhanden ist, welche für eine stöchiometrische Verbrennung notwendig ist.

Im Weiteren ist es vorteilhaft, wenn auch im zweiten Reaktionsabschnitt ein höherer Anteil des ersten Reaktionspartners vorhanden ist. Der zweite Reaktionspartners und sofern erforderlich der erste Reaktionspartners ist hierbei in derjenigen Menge zuzuführen, dass im Verbrennungsraum zumindest die 2-fache Menge des ersten Reaktionspartners, der für ein stöchiometrisches Verhältnis notwendigen Menge vorhanden ist.

Darüber hinaus ist es besonders vorteilhaft, wenn der für die gesamte Verbrennung, über die mehreren Stufen erforderliche erste Reaktionspartner vollständig durch die zumindest eine Einspritzdüse in den ersten Verbrennungsraum zugeführt wird. Hierdurch wird ansatzweise das sich ändernde Mischungsverhältnis mit dem zunehmenden Dampf durch den abnehmenden Überschuss des ersten Reaktionspartners ausgeglichen.

Weiterhin zu berücksichtigen, dass, unabhängig von der Anzahl der vorhandenen Reaktionsabschnitte, die gesamte der Verbrennungseinrichtung durch die Einspritzdüse zugeführte Menge des ersten Reaktionspartners und die gesamte der Verbrennungseinrichtung durch die Einspritzöffnungen zugeführte Menge des zweiten Reaktionspartners derart bemessen ist, dass nach Möglichkeit im letzten Verbrennungsraum eine stöchiometrische Verbrennung erfolgt. In besonders vorteilhafter Weise wird mit der Verbrennung im letzten Reaktionsabschnitt ein vollständiger Verbrauch beider Reaktionspartner erreicht. In diesem Fall verlässt ausschließlich Dampf die Verbrennungseinrichtung.

Wenngleich es nahezu unvermeidlich ist, dass ein minimaler Rest zumindest eines Reaktionspartners am Ausgang des letzten Übergangsabschnitts verbleibt, so wird dieser Rest minimiert, wenn vorteilhaft die Zufuhr des ersten Reaktionspartners und/oder des zweiten Reaktionspartners in den letzten Verbrennungsraum in derjenigen Menge vorgenommen wird, sodass der erste Reaktionspartner und/oder der zweite Reaktionspartner in zumindest der 0,9-fachen der für eine stöchiometrische Verbrennung erforderliche Menge im letzten Verbrennungsraum vorhanden ist.

Weiterhin ist es vorteilhaft, wenn zumindest die der 0,95-fache der für eine stöchiometrische Verbrennung erforderliche Menge des ersten Reaktionspartners oder des zweite Reaktionspartners vorhanden ist. Besonders vorteilhaft ist es, wenn dieses für beide Reaktionspartner gilt.

Es kann aber auch vorgesehen sein, dass verhindert werden soll, dass ein bestimmter Reaktionspartner am letzten Übergangsabschnitt noch vorhanden ist. In diesem Fall ist zu bevorzugen, wenn die Menge des anderen Reaktionspartners zulässig anteilig verbleibenden Reaktionspartners für den letzten Verbrennungsprozess in einer Menge vorhanden ist, welche zumindest der 1,01-fachen Menge, der bei stöchiometrischer Verbrennung notwendigen Menge entspricht. Besonders bevorzugt liegt hierbei der zulässig verbleibende Reaktionspartner in einer 1,02-fachen der für die Verbrennung notwendigen Menge im letzten Verbrennungsraum vor. Dabei sollte jedoch auch hier der Anteil nicht über das notwendige Maß hinaus erhöht werden.

Um zu verhindern, dass die Temperatur im Verbrennungsprozess über die mehreren Stufen sukzessive ansteigt, werden zu den einzelnen Verbrennungen jeweils Kühlvorgänge geschaltet, in denen flüssiges Wasser und/oder kalter Dampf als Kühlmedium hinzugemischt wird. Hierbei ist anzumerken, dass das Kühlmedium unterschiedlich, **d.h.** flüssiges Wasser oder kalter Dampf oder ebenso flüssiges Wasser zusammen mit kaltem Dampf, sowohl für die verschiedenen Reaktionsabschnitte als auch beim jeweiligen Reaktionsabschnitt gewählt werden kann.

Um eine unnötige Beeinflussung der jeweiligen Verbrennung zu vermeiden ist es besonders vorteilhaft, wenn die Zufuhr des Kühlmediums in den jeweiligen Übergangsabschnitten erfolgt. Weiterer Vorteil ist einerseits, dass die Verbrennung im Verbrennungsraum besser gesteuert werden kann, und anderseits wird hierdurch die Temperaturführung, insbesondere die Einstellung einer gewünschten Ausgangstemperatur am Ausgang des jeweiligen Reaktionsabschnitts, durch die entsprechende Bemessung der Kühlmittelmenge vereinfacht. Folglich ist der zumindest eine erste Wassereinlass am ersten Übergangsabschnitt, der zumindest eine zweite Wassereinlass am zweiten Übergangsabschnitt und der zumindest eine dritte Wassereinlass am dritten Übergangsabschnitt angeordnet.

Die Begrenzung der Verbrennungstemperaturen und die Steuerung der Verbrennungseinrichtung wird verbessert, wenn nachfolgend dem dritten Reaktionsabschnitt ein weiterer vierter Reaktionsabschnitt angeordnet wird. Dieser weist gleichfalls einen sich an den dritten Übergangsabschnitt anschließenden vierten Verbrennungsraum mit einer vierten Einspritzöffnung sowie einem sich an den vierten Verbrennungsraum anschließenden vierten Übergangsabschnitt auf.

Denkbar ist es ebenso einen weiteren fünften Reaktionsabschnitt vorzusehen, wobei die genaue Anzahl an Reaktionsabschnitten vom Bedarf an Dampf und der gewählten Bauweise des Verbrennungsraums und des Übergangsabschnitts abhängig ist.

Beispielsweise könnte bei einer höheren zulässigen Bauteiltemperatur (und höheren zulässigen Temperaturgradienten) eine höhere Verbrennungstemperatur gewählt werden, so dass in jeder Stufe ein höherer Anteil verbrannt werden kann. Umgekehrt führt eine geringe zulässige Bauteiltemperatur zur Forderung nach einer geringen Verbrennungstemperatur im jeweiligen Verbrennungsraum. Folglich dürften umso weniger Stufen erforderlich sein, je höher die zulässigen Temperaturen sind. Bei geringerer Temperaturbeständigkeit der Bauteile kann eine höhere Anzahl an Reaktionsabschnitten sinnvoll sein.

Sofern zumindest ein weiterer Reaktionsabschnitt mit einem weiteren Verbrennungsraum vorhanden ist, so ist die Zufuhr des ersten Reaktionspartners durch die zumindest eine Einspritzdüse und die Zufuhr des zweiten Reaktionspartners durch die Einspritzöffnungen in die einzelnen Verbrennungsräume der Reaktionsabschnitte derart zu bemessen, dass bis auf den letzten Verbrennungsprozess nach jeder Verbrennung im jeweiligen Reaktionsabschnitt ein verbleibender Anteil des ersten Reaktionspartners für den zumindest einen nachfolgenden Reaktionsabschnitt vorhanden ist.

Sofern fünf oder mehr Reaktionsabschnitte vorhanden sind, so ist vorteilhafterweise zumindest bis auf den letzten Reaktionsabschnitt an jedem Übergangsabschnitt ein jeweiliger Wassereinlass zur weiteren Zufuhr eines Kühlmittels vorhanden. Wenngleich dies nicht zwingend erscheint kann gleichfalls am Übergangsabschnitt des letzten Reaktionsabschnitts ein Wassereinlass vorgesehen sein.

In der Regel sollte es vorteilhaft sein, wenn vier oder fünf Reaktionsabschnitte vorhanden sind.

Die Gestalt des jeweiligen Verbrennungsraums und des zugehörigen Übergangsabschnitt kann anhand von bekannten Ausführungsformen für Brennkammern und Heißgaskanälen gewählt werden. Zumindest wird in der Regel der jeweilige Querschnitt der einzelnen Abschnitte, d.h. des Verbrennungsraums und des Übergangsabschnitts der jeweiligen Reaktionsabschnitte, dem jeweils am entsprechenden Abschnitt vorhandenen Stofffluss anzupassen sein.

Diesbezüglich ist es einerseits möglich eine bauliche Trennung des jeweiligen Verbrennungsraums vom zugehörigen Übergangsabschnitt vorzusehen. Beispielsweise kann ein Verbrennungsraum als ein Bauteil in Art einer sogenannten "Rohrbrennkammer" und der Übergangsabschnitt als sich anschließendes Bauteil in Art eines sogenannten "Transition" ausgeführt sein.

In einer alternativen Umsetzung wird vorteilhaft ein sich über einen Reaktionsabschnitt oder besonders vorteilhaft über zumindest zwei Reaktionsabschnitte erstreckendes Bauteil eingesetzt, womit eine bauliche Trennung in Verbrennungsraum und Übergangsabschnitt entfällt. Insofern stellt der Verbrennungsraum denjenigen Teilabschnitt des Bauteils dar, in dem bestimmungsgemäß die Verbrennung im jeweiligen Reaktionsabschnitt stattfindet. Entsprechend ist der Übergangsabschnitt derjenige Teilbereich des Bauteils, welcher die Verbindung von einem Verbrennungsraum zum folgenden Verbrennungsraum bzw. zu nachfolgenden Einrichtungen darstellt.

Um eine vorteilhafte Steuerung und Verfahrensführung zu ermöglichen ist in besonders vorteilhafter Weise eine Temperaturbestimmungseinheit vorhanden. Diese ist derart auszuwählen, dass eine Bestimmung einer ersten Verbrennungstemperatur im ersten Verbrennungsraum und eine Bestimmung einer zweiten Verbrennungstemperatur im zweiten Verbrennungsraum und eine Bestimmung einer dritten Verbrennungstemperatur im dritten Verbrennungsraum möglich ist. Sofern zumindest ein weiterer Reaktionsabschnitt vorhanden ist, so ist es vorteilhaft möglich ebenso die Verbrennungstemperatur in dem zumindest einen weiteren Verbrennungsraum zu bestimmen.

Weiterhin sollte die Temperaturbestimmungseinheit in der Lage sein, eine erste Ausgangstemperatur am Ausgang des ersten Übergangsabschnitts und eine zweite Ausgangstemperatur am Ausgang des zweiten Übergangsabschnitts sowie eine dritte Ausgangstemperatur am Ausgang des dritten Übergangsabschnitts bestimmen zu können. Sofern ein oder mehrere weitere Reaktionsabschnitte vorhanden sind, ist es entsprechend vorteilhaft, wenn auch die weiteren jeweiligen Ausgangstemperaturen am Ausgang des jeweiligen Übergangsabschnitts bestimmt werden können.

Die Bestimmung der Verbrennungstemperatur bzw. der Ausgangstemperatur kann auf unterschiedliche Weise erfolgen. Einerseits ist es denkbar, die Temperaturen mit hinreichender Genauigkeit anhand der gegebenen Eigenschaften der Verbrennungseinrichtung sowie der Daten über die zugeführten Medien, d.h. den Stoffströmen des ersten Reaktionspartners und des zweiten Reaktionspartners und dem Kühlmedium sowie dessen Temperaturen, zu berechnen.

Weiterhin ist es vorteilhaft möglich, mittel Sensoren die Temperatur beispielsweise an verschiedenen Gehäuseabschnitten zu erfassen, um so die Temperaturen im Inneren der Verbrennungseinrichtung bestimmen zu können. Auch sind weitere Möglichkeiten zur Bestimmung von Verbrennungstemperaturen dem Fachmann hinlänglich bekannt, auf die zurückgegriffen werden kann.

Durch die Bestimmung der Verbrennungstemperaturen sowie der Ausgangstemperaturen kann eine vorteilhafte gestufte Verbrennung gesteuert werden. Dabei werden bei der Steuerung der Verbrennungseinrichtung vorteilhaft die im jeweiligen Verbrennungsprozess entstehenden Temperaturen auf dasjenige Niveau begrenzt, bei dem ein im Wesentlichen schadensfreier Betrieb der Verbrennungseinrichtung möglich ist. Insofern wird die Verbrennungseinrichtung vorteilhaft dahingehend gesteuert, dass eine jeweilige Maximaltemperatur nicht überschritten wird. Gleichzeitig ist es jedoch von Vorteil, wenn - zumindest bei Nennlast - die Verbrennungstemperatur sich der Maximaltemperatur annähert und somit eine hohe Leistung erzielt werden kann. Beispielsweise kann vorgesehen sein, dass die Verbrennungstemperatur bei der maximalen Leistung der Verbrennungseinrichtung nicht weniger als 100 K, insbesondere nicht weniger als 50 K, unterhalb der Maximaltemperatur liegt.

Weiterhin kann anhand der Kenntnis über die vorhandenen bzw. entstehenden Temperaturen eine optimale Zufuhr des Kühlmediums erfolgen. Um die jeweils nächste Verbrennung im optimalen Umfang zu ermöglichen, wird hierzu die gerade notwendige Menge an Kühlmedium zugeführt, so dass sich am Ausgang des jeweiligen Reaktionsabschnitts eine optimale Ausgangstemperatur ergibt.

Dabei sollte die Ausgangstemperatur hoch genug sein, um eine Selbstzündung im nachfolgenden Verbrennungsprozess zu ermöglichen.

Weiterhin ist es vorteilhaft die Kühlmenge derart zu regeln, dass bei maximaler Leistung der Verbrennungseinrichtung für den nachfolgenden Verbrennungsprozess eine möglichst hohe Temperaturspanne zwischen der Ausgangstemperatur und der Maximaltemperatur vorhanden ist.

Bei Teillast ist es hingegen vorteilhaft, wenn die Menge an Kühlmedium zugeführt wird, bei der im folgenden Verbrennungsprozess die Maximaltemperatur nicht überschritten wird.

Beispielsweise kann eine Maximaltemperatur von 1800°C für den Verbrennungsprozess und eine Solltemperatur von 1000°C für die gewünschte Temperatur am Ausgang des jeweiligen ersten bis vorletzten Übergangsabschnitts gewählt werden. Im jeweiligen Verbrennungsprozess wird der zweite Reaktionspartner in der Menge zugeführt, sodass durch die Verbrennung annähernd die Maximaltemperatur erreicht wird. Nach der Verbrennung wird diejenige Menge an Kühlmedium zugeführt, dass nach Möglichkeit eine Absenkung der Ausgangstemperatur auf die Solltemperatur erreicht wird.

Wenngleich als Kühlmedium kalter Dampf eingesetzt werden kann, ist es für das Verfahren von Vorteil, wenn flüssiges Wasser verwendet wird. Durch die Verwendung von flüssigem Wasser wird ein weitere Kühleffekt aufgrund der Verdampfungsenthalpie erzielt.

Weiterer besonderer Vorteil der Verwendung von flüssigem Wasser als Kühlmedium ist die größere Bildung von Dampf, während bei Verwendung von kaltem Dampf als Kühlmedium dieser bereits mit einer - für andere Zwecke zu geringen - niedrigen Temperatur zur Verfügung stehen muss.

In der nachfolgenden Skizze ist eine Verbrennungseinrichtung 01 beispielhaft, schematisch dargestellt. In diesem Ausführungsbeispiel weist die Verbrennungseinrichtung 01 fünf Reaktionsabschnitte 11, 21, 31, 41 und 51 auf. Dabei besitzt jeder der Reaktionsabschnitte 11, 21, 31, 41 und 51 einen jeweiligen Verbrennungsraum 12, 22, 32, 42 und 52, in dem im Betrieb eine Verbrennung von Wasserstoff und Sauerstoff stattfindet. Hierzu besitzt der erste Reaktionsabschnitt 11 auf der stromaufwärtigen Seite des ersten Verbrennungsraums 12 eine erste Einspritzdüse 14, welche 14 mit einer ersten Versorgungseinrichtung 04 verbunden ist. Weiterhin ist eine erste Einspritzöffnung 13 vorhanden, welche 13 mit einer zweiten Versorgungseinrichtung 03 verbunden ist.

Hierbei kann in einer ersten Verfahrensweise vorgesehen sein, dass von der ersten Versorgungseinrichtung 04 Wasserstoff und von der zweiten Versorgungseinrichtung 03 Sauerstoff zugeführt wird. Alternativ kann in einer zweiten Verfahrensweise eine umgekehrte Auslegung mit der ersten Versorgungseinrichtung 04 zur Zufuhr von Sauerstoff und mit der zweiten Versorgungseinrichtung 03 zur Lieferung von Wasserstoff vorgenommen werden.

Demgegenüber weisen die nachfolgenden Reaktionsabschnitte 21, 31, 41 und 51 zwar einen Verbrennungsraum 22, 32, 42 und 52 mit jeweils einer entsprechenden Einspritzöffnung 23, 33, 43 und 53 zur weiteren Zufuhr des zweiten Reaktionspartners auf. In diesem Ausführungsbeispiel ist jedoch keine Einspritzdüse vorgesehen, da der erste Reaktionspartner bereits für alle Verbrennungsvorgänge vollständig über die Einspritzdüse 14 in den ersten Verbrennungsraum 12 eingebracht wird. Dabei sind analog der ersten Einspritzöffnung 13 ebenso alle weiteren Einspritzöffnungen 23, 33, 43 und 53 mit der zweiten Versorgungseinrichtung 03 verbunden.

Weiterhin zu erkennen ist die Anordnung von Übergangsabschnitten 15, 25, 35, 45 und 55, welche jeweils die Verbindung von einem vorhergehenden Verbrennungsraum 12, 22, 32, 42 und 52 zum nachfolgenden Verbrennungsraum 22, 32, 42 und 52 respektive zu einem nachfolgenden Anlagenteil (nicht dargestellt) bilden.

Um die Ausgangstemperatur im Eingang eines jeden nachfolgenden Reaktionsabschnitts 21, 31, 41 und 51 und somit im Ausgang eines jeden Übergangsabschnitts 15, 25, 35, 45 und 55 einstellen zu können, ist an diesen 15, 25, 35, 45 und 55 jeweils ein Wassereinlass 16, 26, 36, 46 und 56 vorhanden. Diese sind mit einer Wasserversorgung 06 verbunden. In diesem Ausführungsbeispiel ist vorgesehen, dass flüssiges Wasser als Kühlmedium verwendet wird. Ebenso kann aber auch kalter Dampf zum Einsatz kommen. Auch kann die Verwendung von flüssigem Wasser an einer oder mehreren Wassereinlässen und von kaltem Dampf an anderen Wassereinlässen vorgesehen sein. Naheliegend ist es auch denkbar dem kalten Dampf und flüssiges Wasser vor der Zuführung in den Übergangsabschnitt als Kühlmedium zu mischen.

Zumindest verdeutlicht dieses Schemabild nochmals den bevorzugten Verbrennungsprozess dahingehend, dass der erste Reaktionspartner in diesem Beispiel in einer für alle Verbrennungen hinreichenden Menge nur und vollständig bereits im ersten Reaktionsabschnitt in den ersten Verbrennungsraum zugeführt wird. Demgegenüber wird der zweite Reaktionspartner sukzessive zugeführt, so dass es mit jeder weiteren Verbrennung in den einzelnen Verbrennungsräumen zu einem schrittweisen Verzehr des ersten Reaktionspartners kommt. Vorteilhaft ist die Menge des ersten Reaktionspartners und die gesamte Menge des zweiten Reaktionspartners derart gewählt, dass in der letzten Verbrennung eine stöchiometrische Verbrennung möglich wird.

## Patentansprüche

1. Verbrennungseinrichtung (01) zur Verbrennung der Reaktionspartner Wasserstoff und Sauerstoff umfassend zumindest einen ersten Reaktionsabschnitt (11) und einen sich daran (11) anschließenden zweiten Reaktionsabschnitt (21) und einen sich daran (21) anschließenden dritten Reaktionsabschnitt (31), wobei jeder Reaktionsabschnitt (11, 21, 31, 41, 51) einen Verbrennungsraum (12, 22, 32, 42, 52) und einen sich daran (12, 22, 32, 41, 51) anschließenden Übergangsabschnitt (15, 25, 35, 45, 55) aufweist, wobei am stromauf-seitigem Ende des jeweiligen Verbrennungsraums (12, 22, 32, 42, 52) zumindest eine Einspritzöffnung (13, 23, 33, 43, 53) und am ersten Reaktionsabschnitt (11) zumindest ein Wassereinlass (16) und zumindest am stromauf-seitigem Ende des ersten Verbrennungsraums (12) zumindest eine Einspritzdüse (14) angeordnet ist; weiterhin umfassend eine erste Versorgungseinrichtung (03), mittels derer (03) Wasserstoff oder Sauerstoff als erster Reaktionspartner zu der Einspritzdüse (14) gefördert werden kann; und eine zweite Versorgungseinrichtung (04), mittels derer (04) der zweite Reaktionspartner zu den Einspritzöffnungen (13, 23, 33, 43, 53) gefördert werden kann; und eine Wasserversorgung (06), mittels derer (06) ein Kühlmedium in Form von flüssigem Wasser und/oder kaltem Dampf zu den Wassereinlässen (16, 26, 36, 46) gefördert werden kann;
**dadurch gekennzeichnet,**
**dass** vom ersten Verbrennungsraum (12) bis zum letzten Übergangsabschnitt (45) ein freier Strömungskanal ohne eine Leistungsabnahme vorhanden ist, wobei weiterhin vom zweiten bis zum vorletzten Reaktionsabschnitt (21, 31, 41) jeweils zumindest ein Wassereinlass (16, 26, 36, 46) angeordnet ist.

2. Verbrennungseinrichtung (01) nach Anspruch 1,
wobei die zumindest eine Einspritzdüse (14) zur Zufuhr des ersten Reaktionspartners ausschließlich am ersten Verbrennungsraum (12) angeordnet ist.

3. Verbrennungseinrichtung (01) nach Anspruch 1 oder 2,
wobei der jeweilige Wassereinlass (16, 26, 36, 46) am jeweiligen Übergangsabschnitt (15, 25, 35, 45) angeordnet ist.

4. Verbrennungseinrichtung (01) nach einer der Ansprüche 1 bis 3,
weiterhin umfassend
- einen sich an den dritten Reaktionsabschnitt (31) anschließenden vierten Reaktionsabschnitt (41), insbesondere einen sich daran (41) anschließenden fünften Reaktionsabschnitt (51).

5. Verbrennungseinrichtung (01) nach einer der Ansprüche 1 bis 4,
weiterhin umfassend
- eine Temperaturbestimmungseinheit, mittels derer eine jeweils im Verbrennungsraum (12, 22, 32, 42, 52) und eine jeweils am Ausgang des Übergangsabschnitts (15, 25, 35, 45, 55) resultierende Ausgangstemperatur, insbesondere mittels Sensoren und/oder Berechnung, bestimmt werden kann.

6. Energieerzeugungseinrichtung umfassend eine Dampfturbine und einen Dampfkreislauf, bei dem erhitzter Dampf der Dampfturbine zugeführt und abgekühlter Dampf von der Dampfturbine abgeführt werden kann, **gekennzeichnet durch** eine Anordnung einer Verbrennungseinrichtung (01) nach einer der vorhergehenden Ansprüche im Dampfkreislauf.

7. Verfahren zur Verbrennung der Reaktionspartner Wasserstoff und Sauerstoff in einer Verbrennungseinrichtung (01) oder einer Energieerzeugungseinrichtung nach einer der vorhergehenden Ansprüche:
a) Zufuhr des ersten Reaktionspartners in zumindest den ersten Verbrennungsraum (12), und zugleich
b) Zufuhr des zweiten Reaktionspartners in die jeweiligen Verbrennungsräume (12, 22, 32, 42, 52), sodass im ersten bis zum vorletzten Verbrennungsraum (12, 22, 32, 42) jeweils zumindest die 1,5-fache der für ein stöchiometrisches Verhältnis notwendigen Menge des ersten Reaktionspartners vorhanden ist,
c) Bildung von heißem Dampf durch die Verbrennung von Wasserstoff und Sauerstoff,
d) Zuführung des Kühlmediums in zumindest den ersten bis zum vorletzten Reaktionsabschnitt (11, 21, 31, 41),
e) Weiterleitung des Dampfes und des verbleibenden Anteils des ersten Reaktionspartners vom ersten bis zum vorletzten Übergangsabschnitt (15, 25, 35, 45) in den jeweils nachfolgenden Verbrennungsraum (22, 32, 42, 52).

8. Verfahren nach Anspruch 7,
wobei der erste Reaktionspartner Wasserstoff und der zweite Reaktionspartner Sauerstoff ist; oder
wobei der erste Reaktionspartner Sauerstoff und der zweite Reaktionspartner Wasserstoff ist.

9. Verfahren nach Anspruch 7 oder 8,
mit
a) Zufuhr des ersten Reaktionspartners in den ersten Verbrennungsraum (12), sodass im ersten Verbrennungsraum (12) zumindest die 3-fache und im zweiten Verbrennungsraum (22) zumindest die 2-fache der für ein stöchiometrisches Verhältnis notwendigen Menge des ersten Reaktionspartners vorhanden ist.

10. Verfahren nach Anspruch 7 oder 8,
wobei der erste Reaktionspartner ausschließlich in den ersten Verbrennungsraum (12) über die zumindest eine Einspritzdüse eingebracht wird.

11. Verfahren nach einer der Ansprüche 7 bis 10,
mit
a) Zufuhr sofern erforderlich des ersten Reaktionspartners in den letzten Verbrennungsraum (52), und zugleich
b) Zufuhr des zweiten Reaktionspartners in den letzten Verbrennungsraum (52),
sodass im letzten Verbrennungsraum (52) zumindest die 0,9-fache, insbesondere zumindest die 0,95-fache der für ein stöchiometrisches Verhältnis notwendigen Menge des ersten eines Reaktionspartners und/oder des zweiten Reaktionspartners vorhanden ist.

12. Verfahren nach einer der Ansprüche 7 bis 11,
wobei eine jeweils aus dem Schritt c) resultierende Verbrennungstemperatur berechnet und/oder überwacht wird und der jeweilige Anteil des zweiten Reaktionspartners derart bemessen wird, dass eine vorgegebene Maximaltemperatur nicht überschritten wird.

13. Verfahren nach einer der Ansprüche 7 bis 12,
wobei im Schritt d) diejenige Menge des Kühlmediums zugeführt wird, welche zu einer Absenkung einer am Ausgang des jeweiligen Übergangsabschnitts (15, 25, 35, 45) gebildete Ausgangstemperatur im Wesentlichen auf ein vorgegebene Solltemperatur führt.

14. Verfahren nach einer der Ansprüche 7 bis 13,
wobei das Kühlmedium flüssiges Wasser, insbesondere Reinstwasser, ist.

## Claims

1. Combustion device (01) for the combustion of the co-reactants hydrogen and oxygen, comprising at least a first reaction portion (11) and a second reaction portion (21) subsequent to said first reaction portion (11) and a third reaction portion (31) subsequent to said second reaction portion (21), wherein each reaction portion (11, 21, 31, 41, 51) has a combustion chamber (12, 22, 32, 42, 52) and a transition portion (15, 25, 35, 45, 55) subsequent to said combustion chamber (12, 22, 32, 41, 51), wherein at least one injection opening (13, 23, 33, 43, 53) is arranged at the upstream end of the respective combustion chamber (12, 22, 32, 42, 52), and at least one water inlet (16) is arranged at the first reaction portion (11), and at least one injection nozzle (14) is arranged at least at the upstream end of the first combustion chamber (12); further comprising a first supply device (03), by means of which (03) hydrogen or oxygen can be conveyed as the first co-reactant to the injection nozzle (14); and a second supply device (04), by means of which (04) the second co-reactant can be conveyed to the injection openings (13, 23, 33, 43, 53); and a water supply (06) by means of which (06) a cooling medium in the form of liquid water and/or cold steam can be conveyed to the water inlets (16, 26, 36, 46);
**characterized**
**in that**, from the first combustion chamber (12) to the last transition portion (45), a free flow channel without power reduction is present, wherein, furthermore, at least one water inlet (16, 26, 36, 46) is in each case arranged from the second to the penultimate reaction portion (21, 31, 41).

2. Combustion device (01) according to Claim 1,
wherein the at least one injection nozzle (14) for supplying the first co-reactant is arranged exclusively on the first combustion chamber (12).

3. Combustion device (01) according to Claim 1 or 2,
wherein the respective water inlet (16, 26, 36, 46) is arranged on the respective transition portion (15, 25, 35, 45).

4. Combustion device (01) according to one of Claims 1 to 3, further comprising
- a fourth reaction portion (41) subsequent to the third reaction portion (31), in particular a fifth reaction portion (51) subsequent to said fourth reaction portion (41).

5. Combustion device (01) according to one of Claims 1 to 4, further comprising
- a temperature determining unit, by means of which an outlet temperature resulting in each case in the combustion chamber (12, 22, 32, 42, 52) and in each case at the outlet of the transition portion (15, 25, 35, 45, 55) can be determined, in particular by means of sensors and/or calculation.

6. Energy generation device comprising a steam turbine and a steam circuit in which heated steam can be supplied to the steam turbine and cooled steam can be discharged from the steam turbine,
**characterized by** an arrangement of a combustion device (01) according to one of the preceding claims in the steam circuit.

7. Method for the combustion of the co-reactants hydrogen and oxygen in a combustion device (01) or an energy generation device according to one of the preceding claims:
a) supplying the first co-reactant into at least the first combustion chamber (12), and at the same time
b) supplying the second co-reactant into the respective combustion chambers (12, 22, 32, 42, 52),
with the result that in the first to the penultimate combustion chamber (12, 22, 32, 42) at least 1.5 times the amount of the first co-reactant required for a stoichiometric ratio is in each case present,
c) forming hot steam by means of the combustion of hydrogen and oxygen,
d) supplying the cooling medium into at least the first to the penultimate reaction portion (11, 21, 31, 41),
e) transferring the steam and the remaining proportion of the first co-reactant from the first to the penultimate transition portion (15, 25, 35, 45) into the respectively subsequent combustion chamber (22, 32, 42, 52).

8. Method according to Claim 7,
wherein the first co-reactant is hydrogen and the second co-reactant is oxygen; or
wherein the first co-reactant is oxygen and the second co-reactant is hydrogen.

9. Method according to Claim 7 or 8,
comprising
a) supplying the first co-reactant into the first combustion chamber (12), with the result that in the first combustion chamber (12) at least 3 times, and in the second combustion chamber (22) at least 2 times, the amount of the first co-reactant required for a stoichiometric ratio is present.

10. Method according to Claim 7 or 8,
wherein the first co-reactant is introduced exclusively into the first combustion chamber (12) via the at least one injection nozzle.

11. Method according to one of Claims 7 to 10,
comprising
a) if necessary, supplying the first co-reactant into the last combustion chamber (52), and at the same time
b) supplying the second co-reactant into the last combustion chamber (52),
with the result that in the last combustion chamber (52) at least 0.9 times, in particular at least 0.95 times, the amount of the first of a co-reactant and/or the second co-reactant required for a stoichiometric ratio is present.

12. Method according to one of Claims 7 to 11,
wherein a combustion temperature resulting in each case from step c) is calculated and/or monitored and the respective proportion of the second co-reactant is determined in such a manner that a predetermined maximum temperature is not exceeded.

13. Method according to one of Claims 7 to 12,
wherein, in step d), that amount of the cooling medium is supplied which results in an outlet temperature formed at the outlet of the respective transition portion (15, 25, 35, 45) being reduced substantially to a predetermined target temperature.

14. Method according to one of Claims 7 to 13,
wherein the cooling medium is liquid water, in particular ultrapure water.

## Revendications

1. Dispositif (01) de combustion pour la combustion des partenaires de réaction hydrogène et hydrogène comprenant au moins une première partie (11) de réaction et une deuxième partie (21) de réaction s'y (11) raccordant et une troisième partie (31) de réaction s'y (21) raccordant, dans lequel chaque partie (11, 21, 31, 41, 51) de réaction a un espace (12, 22, 32, 42, 52) de combustion et une partie (15, 25, 35, 45, 55) de transition s'y (12, 22, 32, 41, 51) raccordant, dans lequel, à l'extrémité du côté en amont de l'espace (12, 22, 32, 42, 52) de combustion respectif, est montée au moins une ouverture (13, 23, 33, 43, 53) d'injection et, à la première partie (11) de réaction, au moins une entrée (16) et au moins, à l'extrémité du côté en amont du premier espace (12) de combustion, au moins une buse (14) d'injection ; comprenant en outre un premier dispositif (03) d'alimentation, au moyen duquel (03) de l'hydrogène ou de l'oxygène peut, comme premier partenaire de réaction, être envoyé à la buse (14) d'injection ; et un deuxième dispositif (04) d'alimentation, au moyen duquel (04) le deuxième partenaire de réaction peut être envoyé aux ouvertures (13, 23, 33, 43, 53) d'injection et une alimentation (06) en eau, au moyen de laquelle (06) un fluide de refroidissement, sous la forme d'eau liquide et/ou de vapeur froide, peut être envoyé aux entrées (16, 26, 36, 46) d'eau,
**caractérisé**
**en ce qu'**il y a, du premier espace (12) de combustion jusqu'à la dernière partie (45) de transition, un conduit d'écoulement libre sans diminution de puissance, dans lequel en outre respectivement au moins une entrée (16, 26, 36, 46) d'eau est montée de la deuxième à l'avant dernière partie (21, 31, 41) de réaction.

2. Dispositif (01) de combustion suivant la revendication 1,
dans lequel la au moins une buse (14) d'injection est montée pour l'envoi du premier partenaire de réaction exclusivement à la première chambre (12) de combustion.

3. Dispositif (01) de combustion suivant la revendication 1 ou 2,
dans lequel l'entrée (16, 26, 36, 46) respective d'eau est montée à la partie (15, 25, 35, 45) respective de transition.

4. Dispositif (01) de combustion suivant l'une des revendications 1 à 3,
comprenant en outre
- une quatrième partie (41) de réaction se raccordant à la troisième partie (31) de réaction, en particulier une cinquième partie (51) de réaction s'y (41) raccordant.

5. Dispositif (01) de combustion suivant l'une des revendications 1 à 4,
comprenant en outre
- une unité de détermination de la température, au moyen de laquelle on peut déterminer, en particulier au moyen de capteur et/ou d'un calcul, une température de sortie résultante respectivement dans l'espace (12, 22, 32, 42, 52) de combustion et respectivement à la sortie de la partie (15, 25, 35, 45, 55) de transition.

6. Dispositif de production d'énergie comprenant une turbine à vapeur et un circuit de vapeur, dans lequel de la vapeur chauffée peut être envoyée à la turbine à vapeur et de la vapeur refroidie peut être évacuée de la turbine à vapeur, **caractérisé par** un agencement d'un dispositif (01) de combustion suivant l'une des revendications précédentes dans le circuit de la vapeur.

7. Procédé de combustion des partenaires de réaction hydrogène et oxygène dans un dispositif (01) de combustion ou dans un dispositif de production d'énergie suivant l'une des revendications précédentes :
a) envoi du premier partenaire de réaction dans au moins le premier espace (12) de combustion, et en même temps
b) envoi du deuxième partenaire de réaction dans les espaces (12, 22, 32, 42, 52) de combustion respectifs,
de manière à ce qu'il y ait, dans le premier à l'avant dernier espace (12, 22, 32, 42) de combustion, respectivement 1,5 fois la quantité du premier partenaire de réaction nécessaire pour un rapport stœchiométrique,
c) formation de vapeur chaude par la combustion de l'hydrogène et de l'oxygène,
d) envoi du fluide de refroidissement dans au moins la première à l'avant dernière partie (11, 21, 31, 41) de réaction,
e) acheminement de la vapeur et de la proportion restante du premier partenaire de réaction de la première partie à l'avant dernière partie (15, 25, 35, 45) de transition dans l'espace (22, 32, 42, 52) de combustion suivant respectivement.

8. Procédé suivant la revendication 7,
dans lequel le premier partenaire de réaction est l'hydrogène et le deuxième partenaire de réaction est l'oxygène ; ou
dans lequel le première partenaire de réaction est l'oxygène et le deuxième partenaire de réaction est l'hydrogène.

9. Procédé suivant la revendication 7 ou 8,
comprenant
a) envoi du premier partenaire de réaction dans le premier espace (12) de combustion, de manière à ce qu'il y ait, dans le premier espace (12) de combustion, au moins 3 fois et, dans le deuxième espace (22) de combustion, au moins 2 fois la quantité du premier partenaire de réaction nécessaire à un rapport stœchiométrique.

10. Procédé suivant la revendication 7 ou 8,
dans lequel on introduit le premier partenaire de réaction exclusivement dans le premier espace (12) de combustion par la au moins une buse d'injection.

11. Procédé suivant l'une des revendications 7 à 10,
comprenant
a) envoi, pour autant que cela est nécessaire, du premier partenaire de réaction dans le dernier espace (52) de combustion, et en même temps
b) envoi du deuxième partenaire de réaction dans le dernier espace (52) de combustion,
de manière à ce qu'il y ait, dans le dernier espace (52) de combustion, au moins 0,9 fois, en particulier au moins 0,95 fois, la quantité du premier partenaire de réaction et/ou du deuxième partenaire de réaction nécessaire à un rapport stœchiométrique.

12. Procédé suivant l'une des revendications 7 à 11,
dans lequel on calcule et/ou on contrôle une température de combustion résultant respectivement du stade c) et/ou on dimensionne la proportion respective du deuxième partenaire de réaction, de manière à ne pas dépasser une température maximum donnée à l'avance.

13. Procédé suivant l'une des revendications 7 à 12,
dans lequel, dans le stade d), on envoie la quantité du fluide de refroidissement, qui provoque un abaissement sensiblement à une température de consigne donnée à l'avance de la température de sortie, qui se forme à la sortie de la partie (15, 25, 35, 45) de transition respective.

14. Procédé suivant l'une des revendications 7 à 13,
dans lequel le fluide de refroidissement est de l'eau liquide, en particulier de l'eau très pure.
